# EUROPÄISCHE PATENTSCHRIFT

(11) **EP 0 348 586 B1**
(45) Veröffentlichungstag und Bekanntmachung des Hinweises auf die Patenterteilung: **10.03.1993**
(21) Anmeldenummer: 89100442.6
(22) Anmeldetag: 12.01.1989
(51) Int. Cl.: A47K 10/10

(54) **Vorrichtung zur wandseitigen Befestigung von Gegenständen**
Device for fastening an article to a wall
Dispositif pour la fixation d'objets sur une paroi

(30) Priorität: 29.06.1988 DE 8808340 U
(43) Veröffentlichungstag der Anmeldung: 03.01.1990
(73) Patentinhaber: FIRMA SCHULTE & COMP., D-58706 Menden (DE)
(72) Erfinder: Schulte, Franz Josef, D-5750 Menden 1 (DE)
(74) Vertreter: Schröter, Martin, Dipl.-Ing.

(56) Entgegenhaltungen:
- EP-A- 0 058 405
- FR-A- 2 311 484
- US-A- 4 554 193

## Beschreibung

Die Erfindung betrifft eine Vorrichtung zur wandseitigen Befestigung von Gegenständen, wie sanitären Ausstattungsarmaturen oder dergleichen, nach dem Oberbegriff des Anspruches 1.

Bei bekannten sanitären Ausstattungsarmaturen, wie Handtuchhaltern, Badewannenhaltegriffen, Brausestangen oder dergleichen sind zwei oder mehrere in einem festen Abstand zueinander anzuordnende Wandhalterungen vorgesehen, deren Einrichtung an einer Wand schwierig ist, da exakte Abstandsmessungen exakt eingehalten werden müssen. Es werden daher zum Teil bereits Lehren benutzt, an denen Markierungen vorgesehen sind, die dem Lochabstand der zu befestigenden Halteteile entsprechen. Für die unterschiedlichen Ausstattungsarmaturen sind dazu jeweils unterschiedliche Lehren notwendig.

Aus der EP-A-58405 ist bereits ein Verfahren bzw. eine Vorrichtung zur Anbringung eines Gegenstandes an einer Wand mittels Befestigungslöcher aufweisenden Haltern bekannt. Die Halter werden dabei zunächst provisorisch an dem Gegenstand in der endgültigen Position befestigt. Danach werden auf den wandseitigen Anlageflächen der Halter angeordnete abgedeckte Selbstklebeschichten freigelegt. Dabei werden bevorzugt beidseitig beschichtete Klebebänder vorgesehen. Anschließend wird der Gegenstand mit den daran provisorisch befestigten Haltern in die vorbestimmte Position an die Wand gebracht, so daß die kalter mittels der Selbstklebeschicht an der Wand festhaften. Der Gegenstand wird anschließend von den an der Wand haftenbleibenden Haltern abgenommen. Es werden die erforderlichen Befestigungslöcher unter Verwendung der an der Wand haftenden Halter als Bohrlehre in die Wand gebohrt. Die Halter werden dann an der Wand festgeschraubt und schließlich wird der Gegenstand an den Haltern in der endgültigen Position befestigt. Bei dieser Montageart müssen die wandseitigen Befestigungslöcher durch die Halter hindurch gebohrt werden, was bei bestimmten Halterformen und Haltergrößen nicht immer möglich ist. In der Regel muß der Halter auch wieder von der Wand abgenommen werden, um beispielsweise Dübel setzen zu können.

Die Aufgabe der Erfindung besteht darin, eine Vorrichtung zur wandseitigen Befestigung von Gegenständen der eingangs genannten Art, insbesondere von sanitären Ausstattungsarmaturen, vorzuschlagen, bei der eine Bohrlehre vorgegeben ist, die vom Halter und den Lochabständen der Halter unabhängig zu verwenden ist.

Gelöst wird die Erfindungsaufgabe mit einer Vorrichtung mit sämtlichen Merkmalen des Anspruches 1.

Zur Montage beispielsweise einer Ausstattungsarmatur wird diese mit ihren Halteteilen an einer vorher bestimmten Stelle einer Wand oder einer sonstigen Fläche aufgedrückt und danach wieder abgezogen. Aufgrund der stärkeren Klebwirkung der wandseitigen Beschichtung verbleibt das Klebeband an der Wand oder der sonstigen Fläche. Dabei ist die Klebwirkung der wandseitigen Beschichtung vorzugsweise um ein Mehrfaches stärker als die Klebwirkung der halteteilseitigen Beschichtung. Durch die an der Wand verbleibenden Klebebänder hindurch werden die Bohrungen in die dahinterliegende Wand eingebracht. Diese Bohrungen und die in der Regel darin eingebrachten Dübel befinden sich in einem exakten Abstand zu den Schraublöchern der Halteteile der zugehörigen Ausstattungsarmatur oder dergleichen. Nach der Anbringung der Bohrungen können die Klebebänder bei der Montage des zu befestigenden Gegenstandes an der Wand verbleiben. Sie können dabei ein elastisches Abstandselement bilden.

Anhand einer als Ausführungsbeispiel abgebildeten sanitären Ausstattungsarmatur wird die Erfindung im folgenden näher erläutert. Es zeigen:
- Fig. 1: die rückseitige Ansicht eines Wannenhandgriffes,
- Fig. 2: eine vergrößerte Schnittdarstellung nach der Linie I - I in Fig. 2 und
- Fig. 3: die Ansicht eines zugehörigen Klebebandes.

Die Haltestange 1 ist zwischen die armaturenseitigen Gegenelemente bildenden hohlblockartigen Wandhalterungen 2 gehalten. Diese beiden Hohlblöcke 2 bilden zusammen mit den in ihrem Inneren formschlüssig aufgenommenen Halteteilen 4 die eigentliche Wandhalterung. Diese beiden Teile 2 und 4 werden durch die in der Unterseite 22 des hohlblockartigen Elementes 2 eingebrachte Bohrung und die darin geführte Klemmschraube 3 gegeneinander festgesetzt.

Das in der Kammer 21 des armaturenseitigen Gegenelementes 2 aufgenommene Halteteil 4 schließt zur Wandseite hin etwa bündig ab. Zu seiner Befestigung sind die Schraublöcher 42 vorgesehen, durch die entsprechende Befestigungsschrauben hindruchgeführt werden.

Wie insbesondere aus Figur 2 ersichtlich, ist an der wandseitigen Anlagefläche 41 des Halteteiles 4 ein doppelseitig beschichtetes, die Schraublöcher 42 überdeckendes Klebeband 5 abnehmbar gehalten.

Das Klebeband 5 besitzt eine wandseitige Beschichtung, deren Klebwirkung wesentlich stärker als die Klebwirkung der halteteilseitigen Beschichtung ist. Sie ist um ein Mehrfaches stärker, vorzugsweise um das 4- bis 8-fache. Zumindest halteteilseitig sind auf einem solchen Klebeband 5 mit den Schraublöchern 41 korrespondierende Markierungen 51 vorgesehen. Diese Markierungen können auch als Bohrungen oder Durchbrechungen ausgebildet sein. Die Klebebänder 5 können wandseitig mit einer abziehbaren Schutzfolie überzogen sein.

Ein bezüglich ihrer Einzelteile montierte sanitäre Ausstattungsarmatur der beschriebenen Art wird an geeigneter Stelle auf eine Wand aufgedrückt. Nach dem Wiederabziehen der Armatur bleiben die Klebebänder 5 aufgrund der entsprechend gewählten Klebewirkung an der Wand hängen. Durch die Markierungen 51 hindurch werden die Bohrungen in die Wand eingebracht. Danach erfolgt die Montage der von der Armatur gelösten Halteteile mittels Schrauben. Auf die montierten Halteteile wird die Armatur mit ihren Gegenelementen aufgesetzt. Danach erfolgt die Verbindung der Halteteile 4 mit den Gegenelementen 2 über die Klemmschrauben 3.

In prinzipiell gleicher Weise können andere Gegenstände, wie beispielsweise Bilderrahmen, Leuchten oder dergleichen ausgestattet und damit einfach montierbar sein.

## Patentansprüche

1. Vorrichtung zur wandseitigen Befestigung von Gegenständen (1), wie sanitären Ausstattungsarmaturen oder dergleichen, bei der zwei oder mehrere mit Schraubenlöchern (42) versehene, in jeweils festem Abstand zueinander einzurichtende Halteteile (4) vorgesehen sind, an denen der Gegenstand (1) festsetzbar ist, bei der an den Halteteilen (4) an der wandseitigen Anlagefläche (41) der Halteteile (4) jeweils ein doppelseitig beschichtetes, die Schraubenlöcher (42) überdeckendes Klebeband (5) mit den Schraubenlöchern (42) korrespondierenden Durchbrüchen (51) gehalten ist, **dadurch gekennzeichnet,** daß die Klebwirkung der wandseitigen Beschichtung des Klebebandes (5) wesentlich stärker als die Klebwirkung der halteteilseitigen Beschichtung ist.

2. Vorrichtung nach Anspruch 1, **dadurch gekennzeichnet,** daß das Klebeband (5) wandseitig mit einer abziehbaren Schutzfolie überzogen ist.

3. Vorrichtung nach Anspruch 1, **dadurch gekennzeichnet,** daß die Durchbrüche (51) lediglich als durchstoßbare Markierungen auf dem Klebeband (5) vorgesehen sind.

## Claims

1. Device for fastening articles (1), such as sanitary fitments or the like, to a wall, wherein two or more retaining members (4) are provided, which are provided with screw holes (42) and are to be installed at fixed intervals from one another, the article (1) being securable on said retaining members, wherein an adhesive strip (5), which is coated on both sides and covers the screw holes (42), is retained on each of the retaining members (4) on the abutment face (41) of the retaining members (4) facing the wall and is provided with openings (51) corresponding to the screw holes (42), characterised in that the adhesive action of the coating of the adhesive strip (5) facing the wall is substantially stronger than the adhesive action of the coating facing the retaining members.

2. Device according to claim 1, characterised in that the adhesive strip (5) is coated at the wall end with a removable protective film.

3. Device according to claim 1, characterised in that the openings (51) are merely provided as pierceable markings on the adhesive strip (5).

## Revendications

1. Dispositif pour fixer sur une paroi des objets (1), comme des accessoires de robinetterie sanitaire ou analogues, dans lequel il est prévu deux ou plusieurs pièces de retenue (4), pourvue de trous pour vis (42), devant être alignées mutuellement avec espacement respectivement fixé et sur lesquelles peut être monté l'objet (1), et où il est prévu sur ces pièces de retenue (4), sur leurs surfaces situées côté-paroi, respectivement, une bande collante 5, revêtue d'adhésif sur les deux côtés, recouvrant les trous à vis (42) et qui est maintenue avec des ouvertures (51) en correspondance avec les trous à vis (42), caractérisé en ce que l'effet de collage du revêtement adhésif de la bande (5) qui est situé côté-paroi est sensiblement plus fort que l'effet de collage du revêtement adhésif situé côté-pièce de retenue.

2. Dispositif selon la revendication 1, caractérisé en ce que la bande collante 5 est recouverte côté paroi d'une pellicule protectrice amovible.

3. Dispositif selon la revendication 1, caractérisé en ce que les ouvertures (51) sont prévues seulement sous la forme de repères perforables sur la bande collante (5).
